# EUROPÄISCHE PATENTSCHRIFT

(11) **EP 1 741 082 B1**
(45) Veröffentlichungstag und Bekanntmachung des Hinweises auf die Patenterteilung: **03.07.2013**
(21) Anmeldenummer: 05733440.1
(22) Anmeldetag: 07.04.2005
(51) Int. Cl.: G09F 27/00, G07G 1/00, A47F 9/04

(54) **KASSENSYSTEM**
CHECK-OUT SYSTEM
SYSTÈME DE CAISSES

(30) Priorität: 30.04.2004 DE 102004021501
(43) Veröffentlichungstag der Anmeldung: 10.01.2007
(73) Patentinhaber: Wincor Nixdorf International GmbH, 33106 Paderborn (DE)
(72) Erfinder: KRUSE, Bernd, 33184 Altenbeken (DE)
(74) Vertreter: Richly, Erik
(86) Internationale Anmeldenummer: PCT/DE2005/000620
(87) Internationale Veröffentlichungsnummer: WO 2005/106830

(56) Entgegenhaltungen:
- DE-A1- 10 010 267
- DE-A1- 19 652 660
- FR-A- 2 745 936
- FR-A- 2 832 016
- US-B1- 6 540 137

## Beschreibung

Die vorliegende Erfindung betrifft ein Kassensystem mit einem Informationsterminal gemäß dem Oberbegriff des Anspruches 1.

Derartige Informationsterminals dienen beispielsweise dazu, einem potentiellen Käufer einer Ware Auskunft über das interessierende Produkt zu geben, wozu entsprechende Daten zum Beispiel in dem Rechner oder im Internet abgelegt sind, die zum Beispiel mittels der Tastatur abruf- und durch den Bildschirm darstellbar sind.

Vielfach ist das Informationsterminal mit einem Drucker ausgestattet, so dass der interessierte Kunde das am Bildschirm dargestellte Produkt bzw. die Informationen dazu auch in Papierform erhalten kann. In der Praxis haben sich diese Informationsterminals durchaus bewährt. Jedoch ist ihre Funktion bislang auf den beschriebenen Umfang beschränkt.

FR2832016 beschreibt ein Kassensystem mit modularem Aufbau. FR2745936 beschreibt einen transportablen Kassenplatz. US6540137 beschreibt ein Kassensystem mit einer Anzahl von Bezahlvorrichtungen.

Gerade in Stoßzeiten, also bei einem über das Normalmaß hinausgehenden Käuferandrang, sind die vorhandenen stationären Kassen eines Geschäftes sehr stark ausgelastet, so dass es zu Wartezeiten kommen kann.

Es wird daher nach einer Lösung gesucht, um dieses Problem mit geringem konstruktiven und baulichen Aufwand zu beseitigen.

Durch das Verbinden des Informationsterminals mit einem Funktionsmöbel kann das Informationsterminal auch als Kassenterminal eingesetzt werden. In dem Funktionsmöbel sind eine Kassenlade und eine Tastatur angeordnet, die an den Rechner des Informationsterminals anschließbar sind, so dass insgesamt ein Kassensystem entsteht. Dies bedeutet, dass mit einem sehr geringen Aufwand ein Informationsterminal als Kassensystem einsetzbar ist. Für die Verbindung der Komponenten kann beispielsweise eine USB-Schnittstelle am Rechner verwendet werden.

Bei Nichtbedarf kann das Funktionsmöbel mit dem der Kassenlade und der Tastatur wieder entfernt werden, so dass das Informationsterminal wieder ausschließlich seiner Erstbestimmung dient.

Zum einfachen Transport des Funktionsmöbels ist dies zumindest einseitig mit Laufrollen versehen, die vorzugsweise feststellbar sind. Weiter ist das Funktionsmöbel, nach einer vorteilhaften Ausgestaltung, mit Regalböden ausgestattet, wobei die Zugriffsseite zu den Regalböden offen oder mittels einer Tür verschließbar sein kann.

Darüber hinaus kann am Funktionsterminal eine Vertiefung vorgesehen sein, in der die Kassenlade untergebracht ist, so dass der Deckel der Kassenlade flächenbündig mit der oberen Abdeckung des Funktionsmöbels abschließt.

Nach einem weiteren Gedanken der Erfindung ist das Funktionsmöbel mit einem klappbaren Schwenkboden versehen, der in der Gebrauchsstellung abgeklappt wird, so dass er sich im wesentlichen vor dem Bildschirm des Informationsterminals befindet. Auf den Schwenkboden ist die Eingabetastatur abstellbar, die mittels eines Kabels mit dem Informationsterminal verbindbar ist. Denkbar ist jedoch auch eine drahtlose Verbindung der Tastatur mit dem Informationsterminal.

Bei Nichtgebrauch des Funktionsmöbels sowie zum Transport kann der Schwenkboden auf den oberen Deckboden des Möbelkorpus zurückgeschwenkt werden, so dass das Funktionsmöbel eine kompakte, leicht zu bewegende Baueinheit bildet.

Im übrigen ist das Funktionsmöbel in seiner Formgebung dem Informationsterminal angepasst, so dass sich in Funktionsstellung ein einheitlicher Gesamteindruck ergibt.

Zur lösbaren Befestigung des Funktionsmöbels an dem Informationsterminal können Gurtbänder vorgesehen sein, die an dem Funktionsmöbel befestigt sind und das Informationsterminal bzw. dessen Gehäuse umschlingen. Dabei sind Gurtspanner vorgesehen, durch die ein leichtes Festzurren der Gurtbänder möglich ist.

Anstelle von Gurtbändern können auch andere Befestigungsmittel vorgesehen sein, beispielsweise in Form von Schnappriegeln oder dergleichen, die die gleiche Funktion erfüllen. Die Gurtbänder sind insofern vorteilhaft, als sie eine nachträgliche Bestückung von vorhandenen Informationsterminals mit Funktionsmöbeln ermöglichen, ohne dass daran besondere Befestigungselemente vorgesehen sein müssen.

Zur Vermeidung von Beschädigungen bei der Montage des Funktionsmöbels am Informationsterminal sind an den das Gehäuse des Informationsterminals berührenden Kontaktflächen Pufferelemente, zum Beispiel in Form von Filzstreifen oder dergleichen angebracht.

Der bislang schon zur Dokumentation der am Informationsterminal aufgerufenen Informationen vorgesehene Drucker kann mit der Eingabetastatur bzw. dem Kassenrechner verbunden sein, so dass problemlos eine Rechnung oder ein Kassenbeleg ausdruckbar ist.

Weitere vorteilhafte Ausbildungen sind in den Unteransprüchen gekennzeichnet.

Ein Ausführungsbeispiel wird nachfolgend anhand der beigefügten Zeichnungen beschrieben.

Es zeigen:
- Figur 1: ein erfindungsgemäßes Kassensystem in einer Vorderansicht;
- Figur 2: eine Draufsicht auf das Kassensystem;
- Figur 3: eine Seitenansicht des Kassensystem, und
- Figur 4: eine Einzelheit des Kassensystems in einer Vorderansicht.

In den Figuren 1 bis 3 ist ein Informationsterminal dargestellt, das insgesamt mit dem Bezugszeichen 1 versehen ist. Dieses Informationsterminal 1 weist ein Gehäuse 1a, im vorliegenden Ausführungsbeispiel ein Standgehäuse, auf sowie einen Bildschirm 2, einen nicht dargestellten Rechner sowie eine Eingabeeinrichtung in Form einer Tastatur 3.

Das Informationsterminal 1 ist mit einem Funktionsmöbel 4, das eine Kassenlade 5 sowie eine Eingabetastatur 6 aufnehmen kann, lösbar verbunden. Über ein Kabel 16 sind die Kassenlade 5 und die Eingabetastatur 6 mit dem Terminal beispielsweise über einen USB-Stecker verbindbar. Der Bildschirm des Informationsterminals dient dann als Bildschirm für die Kasse. Ebenso wird der Rechner des Terminals als Kassenrechner eingesetzt.

Das Funktionsmöbel 4 weist an einer Seite vorzugsweise feststellbare Laufrollen 9 auf, während es andererseits auf einer Bodenplatte 11 aufsteht. Im vorliegenden Ausführungsbeispiel ist das Funktionsmöbel 4 als Regalmöbel ausgebildet und beherbergt in seinem Inneren von außen frei zugängliche Regalböden 7. Oberseitig ist das Funktionsmöbel 4 durch einen Deckboden 15 abgeschlossen. Dabei weist der Deckboden 15 einen Ausschnitt auf, der in eine Aufnahme 8 übergeht, in die die Kassenlade 5 eingesetzt ist.

Wie die Figur 2 sehr deutlich zeigt, ist im Bereich der Aufnahme 8 ein Eingriff 18 vorgesehen, durch den die Kassenlade 5 bei Nichtgebrauch herausnehmbar ist.

Die Eingabetastatur 6 liegt auf einem Schwenkboden 13 auf, der über Scharniere 19 (Figur 2) am Korpus des Funktionsmöbels 4 angeschlagen ist und in Gebrauchsstellung flächenbündig mit dem Deckboden 15 verläuft. Zur Abstützung des gegenüber dem Korpus des Funktionsmöbels 4 auskragenden Schwenkbodens 13, der im übrigen die Tastatur 3 des Informationsterminals 1 überdeckt, ist eine stangenförmige Strebe 14, vorzugsweise aus einem nicht rostenden Stahl angeschlossen, die sich am Korpus des Funktionsmöbels 4 abstützt und an dieser lösbar gehalten ist.

Zur Befestigung des Funktionsmöbels 4 am Informationsterminal 1 bzw. an dessen Gehäuse 1a sind an dem Korpus des Funktionsmöbels 4 zwei Gurtbänder 10 angeschlossen, die das Informationsterminal 1 umschlingen und mittels jeweils eines Gurtspanners 20, die am Funktionsmöbel 4 angeordnet sind, festgezurrt sind.

Zur Durchführung der Kabel 16 ist ein Kabeldurchgang 17 vorgesehen, durch den die Kabel 16 auch in das Innere des Informationsterminals 1 führbar sein können, so dass eine Verbindung mit dem darin befindlichen Rechner herstellbar ist.

In der Figur 3, die das Informationsterminal 1 in einer Seitenansicht wiedergibt, vor dem eine schematisch dargestellte Bedienperson positioniert ist, ist zu erkennen, dass das Funktionsmöbel 4 eine Griffstange 12 aufweist, mittels der das Funktionsmöbel 4 dann leicht anheb- und verschiebbar ist, wenn es von dem Informationsterminal 1 gelöst ist. Diese Griffstange 12 befindet sich auf der dem Informationsterminal 1 zugewandten und den Laufrollen 9 abgewandten Seite.

In der Figur 4 schließlich ist das Funktionsmöbel 4 in einer Nichtgebrauchsstellung gezeigt. In der Darstellung ist der Verschwenkweg der Schwenkplatte 13 mit der angeschlossenen Strebe 14 erkennbar, wobei letztere in eingeklappter Position auf der Schwenkplatte 13 aufliegt, während sich diese dann an dem Deckboden 15 abstützt. Die Gurtbänder 10, die abständig zueinander angeordnet sind, können aufgerollt am Korpus des Funktionsmöbels 4 befestigt sein.

**Bezugszeichenliste**

| | |
|---|---|
| 1 | Informationsterminal |
| 1a | Gehäuse |
| 2 | Bildschirm |
| 3 | Tastatur |
| 4 | Funktionsmöbel |
| 5 | Kassenlade |
| 6 | Eingabetastatur |
| 7 | Regalboden |
| 8 | Aufnahme |
| 9 | Laufrolle |
| 10 | Gurtband |
| 11 | Bodenplatte |
| 12 | Griffstange |
| 13 | Schwenkboden |
| 14 | Strebe |
| 15 | Deckboden |
| 16 | Kabel |
| 17 | Kabeldurchgang |
| 18 | Eingriff |
| 19 | Scharnier |
| 20 | Gurtspanner |

## Patentansprüche

1. Kassensystem mit einem Funktionsmöbel und mit einem Informationsterminal mit einem Standgehäuse, einem Bildschirm (2), einem Rechner sowie einer Eingabeeinrichtung, vorzugsweise in Form einer Tastatur (3), wobei das Informationsterminal (1) mit dem Funktionsmöbel (4) lösbar verbunden ist, wobei das Funktionsmöbel (4) zumindest eine Kassenlade (5) und eine Eingabetastatur (6) aufweist, die miteinander in Wirkverbindung stehen und die an den Rechner des Informationsterminals anschließbar sind, **dadurch gekennzeichnet, dass** das Funktionsmöbel (4) mittels Gurtbändern (10) am Informationsterminal (1) befestigt ist.

2. Kassensystem nach Anspruch 1, **dadurch gekennzeichnet, dass** die Gurtbänder (10) mittels am Funktionsmöbel (4) angeordneten Gurtspannern (20) spannbar sind.

3. Kassensystem nach einem der vorhergehenden Ansprüche, **dadurch gekennzeichnet, dass** das Funktionsmöbel (4) an mindestens einer Seite mit Laufrollen (9) versehen ist.

4. Kassensystem nach Anspruch 3, **dadurch gekennzeichnet, dass** die Laufrollen (9) feststellbar sind.

5. Kassensystem nach einem der vorhergehenden Ansprüche, **dadurch gekennzeichnet, dass** das Funktionsmöbel (4) einen Schwenkboden (13) aufweist, der in Gebrauchsstellung über den Korpus des Funktionsmöbels (4) auskragt.

6. Kassensystem nach einem der vorhergehenden Ansprüche, **dadurch gekennzeichnet, dass** der Schwenkboden (13) in Gebrauchsstellung an eine Strebe (14) angeschlossen ist, die sich andererseits am Korpus des Funktionsmöbels (4) abstützt.

7. Kassensystem nach einem der vorhergehenden Ansprüche, **dadurch gekennzeichnet, dass** auf dem ausgeschwenkten Schwenkboden (13) die Eingabetastatur (6) abgestellt ist.

8. Kassensystem nach einem der vorhergehenden Ansprüche, **dadurch gekennzeichnet, dass** der Schwenkboden (13) in Nichtgebrauchsstellung auf einem Deckboden (15) des Funktionselementes (4) und die Strebe (14) auf dem Schwenkboden (13) aufliegen.

9. Kassensystem nach einem der vorhergehenden Ansprüche, **dadurch gekennzeichnet, dass** das Funktionsmöbel (4) auf seiner dem Deckboden (15) zugewandten Seite eine Aufnahme (8) aufweist zur Aufnahme der Kassenlade (5).

10. Kassensystem nach einem der vorhergehenden Ansprüche, **dadurch gekennzeichnet, dass** das Funktionsmöbel (4) als Regal mit Regalböden (7) ausgebildet ist.

11. Kassensystem nach einem der vorhergehenden Ansprüche, **dadurch gekennzeichnet, dass** die Kassenlade (5) und/oder die Eingabetastatur (6) an einen Drucker des Informationsterminals (1) angeschlossen ist.

## Claims

1. Cash-till system having a functional piece of furniture and having an information terminal comprising a stand-up housing, a screen (2), a computer and an input device, preferably in the form of a keyboard (3), wherein the information terminal (1) is connected in a releasable manner to the functional piece of furniture (4), and wherein the functional piece of furniture (4) has at least one cash-till drawer (5) and an input keyboard (6), which are in operative connection with one another and can be connected to the computer of the information terminal, **characterized in that** the functional piece of furniture (4) is fastened on the information terminal (1) by means of belt straps (10).

2. Cash-till system according to Claim 1, **characterized in that** the belt straps (10) can be tensioned by means of belt tensioners (20) arranged on the functional piece of furniture (4).

3. Cash-till system according to one of the preceding claims, **characterized in that** the functional piece of furniture (4) is provided with rollers (9) on at least one side.

4. Cash-till system according to Claim 3, **characterized in that** the rollers (9) can be arrested.

5. Cash-till system according to one of the preceding claims, **characterized in that** the functional piece of furniture (4) has a pivoting base (13) which, in the use position, projects beyond the basic structure of the functional piece of furniture (4).

6. Cash-till system according to one of the preceding claims, **characterized in that** the pivoting base (13), in the use position, is connected to a strut (14) which, at the other end, is supported on the basic structure of the functional piece of furniture (4).

7. Cash-till system according to one of the preceding claims, **characterized in that** the input keyboard (6) is set down on the pivoted-out pivoting base (13).

8. Cash-till system according to one of the preceding claims, **characterized in that**, in the not-in-use position, the pivoting base (13) rests on a cover panel (15) of the functional piece of furniture (4) and the strut (14) rests on the pivoting base (13).

9. Cash-till system according to one of the preceding claims, **characterized in that** the functional piece of furniture (4) has a holder (8), for accommodating the cash-till drawer (5), on its side which is directed towards the cover panel (15).

10. Cash-till system according to one of the preceding claims, **characterized in that** the functional piece of furniture (4) is designed as a rack with shelves (7).

11. Cash-till system according to one of the preceding claims, **characterized in that** the cash-till drawer (5) and/or the input keyboard (6) are/is connected to a printer of the information terminal (1).

## Revendications

1. Système de caisse doté d'un meuble fonctionnel et d'un terminal d'information doté d'un boîtier posé debout, d'un écran (2), d'un calculateur ainsi que d'un dispositif d'introduction qui présente de préférence la forme d'un clavier (3),
le terminal d'information (1) étant relié de manière libérable au meuble fonctionnel (4),
le meuble fonctionnel (4) présentant au moins un tiroir-caisse (5) et un clavier d'introduction (6) qui coopèrent l'un avec l'autre et peuvent être raccordés au calculateur du terminal d'information,
**caractérisé en ce que**
le meuble fonctionnel (4) est fixé au terminal d'information (1) au moyen de sangles (10).

2. Système de caisse selon la revendication 1, **caractérisé en ce que** les sangles (10) peuvent être serrées au moyen de tendeurs de sangle (20) disposés sur le meuble fonctionnel (4).

3. Système de caisse selon l'une des revendications précédentes, **caractérisé en ce que** le meuble fonctionnel (4) est doté de galets de déplacement (9) sur au moins un côté.

4. Système de caisse selon la revendication 3, **caractérisé en ce que** les galets de déplacement (9) peuvent être immobilisés.

5. Système de caisse selon l'une des revendications précédentes, **caractérisé en ce que** le meuble fonctionnel (4) présente un fond pivotant (13) qui déborde au-delà du corps du meuble fonctionnel (4) en position d'utilisation.

6. Système de caisse selon l'une des revendications précédentes, **caractérisé en ce que** le fond pivotant (13) est raccordé en position d'utilisation à une entretoise (14) qui s'appuie de l'autre côté sur le corps du meuble fonctionnel (4).

7. Système de caisse selon l'une des revendications précédentes, **caractérisé en ce que** le clavier d'introduction (6) est placé sur le fond pivotant incliné (13).

8. Système de caisse selon l'une des revendications précédentes, **caractérisé en ce qu'**en position de non utilisation, le fond pivotant (13) repose sur un fond de recouvrement (15) de l'élément fonctionnel (4) et les entretoises (14) sur le fond pivotant (13).

9. Système de caisse selon l'une des revendications précédentes, **caractérisé en ce que** le meuble fonctionnel (4) présente sur le côté tourné vers son fond de recouvrement (15) un logement (8) destiné à reprendre le tiroir-caisse (5).

10. Système de caisse selon l'une des revendications précédentes, **caractérisé en ce que** le meuble fonctionnel (4) est configuré comme étagère dotée de planches d'étagère (7).

11. Système de caisse selon l'une des revendications précédentes, **caractérisé en ce que** le tiroir-caisse (5) et/ou le clavier d'introduction (6) sont raccordés à une imprimante du terminal d'information (1).
